# EUROPÄISCHE PATENTSCHRIFT

(11) **EP 3 257 061 B1**
(45) Veröffentlichungstag und Bekanntmachung des Hinweises auf die Patenterteilung: **28.04.2021**
(21) Anmeldenummer: 16703506.2
(22) Anmeldetag: 03.02.2016
(51) Int. Cl.: H01F 7/16, H01F 7/127

(54) **ZENTRALAKTUATOR FÜR EINEN SCHWENKMOTORVERSTELLER EINER NOCKENWELLE**
CENTRAL ACTUATOR SYSTEM FOR AN OSCILLATING MOTOR ADJUSTER OF A CAMSHAFT
ACTIONNEUR CENTRAL POUR DÉPHASEUR D'ARBRE À CAMES À MOTEUR OSCILLANT

(30) Priorität: 13.02.2015 DE 102015102066
(43) Veröffentlichungstag der Anmeldung: 20.12.2017
(73) Patentinhaber: Hilite Germany GmbH, 97828 Marktheidenfeld (DE)
(72) Erfinder: SCHULZE, Dietmar, 35394 Gießen (DE); STENGER, Volker, 63768 Hösbach (DE)
(86) Internationale Anmeldenummer: PCT/EP2016/052311
(87) Internationale Veröffentlichungsnummer: WO 2016/128279

(56) Entgegenhaltungen:
- EP-A1- 2 362 125
- DE-A1-102006 042 214
- DE-A1-102010 014 140
- DE-A1-102010 060 264
- DE-B4- 10 196 576
- US-A1- 2004 041 114
- US-A1- 2004 257 185

## Beschreibung

### Technisches Gebiet

Die Erfindung betrifft einen Zentralaktuator, insbesondere für ein Magnetventil eines Schwenkmotornockenwellenverstellers einer Brennkraftmaschine eines Kraftfahrzeugs.

### Stand der Technik

Aus der DE 10 2005 049 663 A1 ist ein Elektromagnet mit einem zylinderförmigen hohlen Magnetkörper bekannt, der ein Joch, einen Polkern mit einem kennlinienbeeinflussenden Ankergegenstück und ein Gehäuse aufweist, sowie eine zylindrische Spule und einen zylindrischen Anker mit Führungsstange und Ankerkolben, der zum Pol verschieblich angeordnet ist.

Bei dem Elektromagneten ist der Ankerkolben in einem Lagerrohr oder einer Lagerhülse axial verschiebbar gelagert, wobei das Lagerrohr oder die Lagerhülse an einem Ende innerhalb des Polkerns oder innerhalb des Ankergegenstückes des Polkernes endet und an einem anderen Ende bis über das Joch, insbesondere bis an die dortige Querwand des Gehäuses reicht, sowie an diesem Ende im Falle der Ausbildung als Lagerhülse den Hülsenboden aufweist. Der Polkern bzw. sein Ankergegenstück, welches von der Führungsstange durchragt wird, verschließt das Gehäuse.

Aus der US 2004/0257185 A1 ist ein kraftveränderlicher Elektromagnet bekannt, dessen Ankerraum mittels einem Polstück und einer Belagscheibe abgeschlossen ist. In einer zentralen Bohrung des Polstückes ist eine Lagerbuchse zur Lagerung eines Stößels angeordnet. Ein Gehäuse verbindet die Belagscheibe sowie das Polstück mit einer Flussrohranordnung.

Der US 2004/0041114 A1 und der DE 101 96 576 B4 ist jeweils ein Magnetventil mit einem Elektromagneten zu entnehmen, dessen Anker einen Stößel aufweist, welcher in einer Buchse axial verschiebbar gelagert vorgesehen ist. Diese Lagerbuchse ist in einem Magnetjoch angeordnet, welches in einem Befestigungsflansch befestigt ist. Ein Magnetgehäuse umschließt den Elektromagneten und ist an einer Ventilbuchse befestigt angeordnet.

Ferner wird auf DE 10 2010 014140 A1 verwiesen, welches eine elektromagnetische Stellvorrichtung mit einer elektromagnetischen Baugruppe offenbart mit einem äußeren Magnetkreis und einem zumindest bereichsweise innerhalb einer Spule angeordneten Führungs-und Lagerbereich zur Aufnahme eines Ankersystems, wobei wenigstens ein Magnetkreisteil eine Öffnung aufweist, in welcher das Ankersystem zumindest temporär angeordnet ist, wobei das mit einer Öffnung versehene Magnetkreisteil mit einem Dichtelement verbunden ist, welches an das mit der Öffnung versehene Magnetkreisteil angespritzt ist.

### Offenbarung der Erfindung

Eine Aufgabe der Erfindung ist es, einen kostengünstig zu fertigenden und einfach montierbaren Zentralaktuator, insbesondere für ein Magnetventil eines Schwenkmotornockenwellenverstellers, zu schaffen.

Die vorgenannte Aufgabe wird nach einem Aspekt der Erfindung gelöst mit den Merkmalen des unabhängigen Anspruchs.

Günstige Ausgestaltungen und Vorteile der Erfindung ergeben sich aus den weiteren Ansprüchen, der Beschreibung und der Zeichnung.

Es wird ein Zentralaktuator vorgeschlagen, insbesondere für ein Magnetventil eines Schwenkmotornockenwellenverstellers, der ein Gehäuse umfasst, das den Zentralaktuator umschließt. Weiter umfasst der Zentralaktuator ein Polrohr und einen Polkern, welche innerhalb mindestens einer ein Magnetfeld erzeugenden Spule angeordnet sind, sowie einen Betätigungsstößel, der an einem Anker angeordnet ist, welcher in einem Ankerraum in axialen Richtung verschiebbar ausgeführt.

Es ist ein Abschlusselement zum Verschließen des Ankerraums vorgesehen, welches wenigstens einen Polkerneinsatz mit einer zentralen Bohrung und eine in der zentralen Bohrung des Polkerneinsatzes angeordnete Lagerbuchse umfasst, wobei der Betätigungsstößel in der Lagerbuchse axial verschiebbar gelagert ist. Erfindungsgemäß umfasst das Abschlusselement ferner einen Abschlussdeckel und ist als vormontierbare Einheit vorgesehen.

Die vormontierbare Einheit erlaubt eine einfache Montage bei einer gleichzeitigen axialen Fixierung des Polkerneinsatzes.

Der Betätigungsstößel ist zudem sicher in der Lagerbuchse geführt, so dass auch eine Führung des Ankers, an welchem der Betätigungsstößel angeordnet ist, gewährleistet ist.

Der Abschlussdeckel weist eine zentrale Bohrung auf, in welcher die Lagerbuchse angeordnet ist, wodurch die Einheit einfach positionierbar ist.

Zudem ist erfindungsgemäß die Lagerbuchse mit einem Kunststoffspritzgussverfahren hergestellt und der Abschlussdeckel und der Polkerneinsatz sind als Einlegeteile vorgesehen, welche im Bereich ihrer zentralen Bohrungen von dem Werkstoff der Lagerbuchse umspritzt vorgesehen sind. Das Kunststoffspritzgussverfahren stellt ein einfaches und sehr kostengünstiges Fertigungsverfahren dar, wodurch es möglich ist, das Abschlusselement einfach und kostengünstig herzustellen.

Gemäß einer vorteilhaften Ausbildung der Erfindung weist die Lagerbuchse in axialer Richtung angeordnete Ausnehmungen zum Druckausgleich zwischen Ankerraum und Außenraum des Zentralaktuators auf.

Der Druckausgleich stellt einen Volumenausgleich des eingeschlossenen Hydraulikfluids oder der eingeschlossenen Luft zwischen dem Ankerraum und einem Außenraum des Zentralaktuators sicher. Ein solcher Druckausgleich ist sowohl bei trockenem Betrieb, also luftgefülltem Ankerraum, also auch bei Betrieb mit Hydraulikfluid im Ankerraum von Bedeutung. Auch wenn Hydraulikfluid aus dem Bereich außerhalb des Polrohrs herausgehalten werden muss, so ist dieses Hydraulikfluid innerhalb des Polrohrs doch von großem Vorteil, da es einen Druckausgleich auf beiden Seiten des Ankers schaffen kann. Ebenso ist die Schmierwirkung des Hydraulikfluids von Vorteil, so dass hierdurch eine Reduzierung von Reibung und Verschleiß erzielt wird.

Dazu sind in einer besonders vorteilhaften Ausgestaltung Ausnehmungen in der Lagerbuchse vorhanden, die das Hydraulikfluid vom hydraulischen Teil eines Magnetventils zum elektromagnetischen Teil des Magnetventils, also dem Zentralaktuator, derart hindurch führen, dass das Abschlusselement beidseitig mit dem gleichen Hydraulikdruck beaufschlagt ist. Denkbar ist es jedoch auch, die Ausnehmungen im Polkerneinsatz und im Abschlussdeckel anzuordnen.

Die Lagerbuchse weist auf ihrer dem Anker zugewandten Seite vorzugsweise einen Bund als Anschlag des Ankers bei seiner axialen Bewegung auf. Ein solcher fester Anschlag hält die Stirnseite des Ankers auf einem gewissen Abstand von dem scheibenförmig ausgeführten Polkerneinsatz und verhindert so ein Festkleben des Ankers mit der Stirnseite des Ankers an dem Polkerneinsatz. Ein Kleben würde das Bewegungsverhaltens des Ankers verändern und die zum Betrieb des Ankers nötigen Magnetkräfte signifikant beeinflussen, sodass das gesamte dynamische Verhalten des Zentralaktuators dadurch geändert wäre. Deshalb kann ein solcher Bund als Antiklebscheibe das dynamische Verhalten sowie den Energieverbrauch eines Zentralaktuators, der mit Magnetkräften betrieben wird, positiv beeinflussen.

Vorteilhaft kann der Betätigungsstößel in eine zentrale Bohrung des Ankers einpressbar sein. Anker und Betätigungsstößel werden üblicherweise aus verschiedenen Werkstoffen gefertigt. Der Anker wird bevorzugt aus Weicheisen ausgebildet, während der Betätigungsstößel beispielsweise aus Buntmetall hergestellt wird, um auch die nötigen Werkstoffeigenschaften wie Härte für das Betreiben eines Magnetventils aufzuweisen. Der Anker jedoch muss im Wesentlichen die richtigen magnetischen Eigenschaften zum Betreiben im Magnetkreis der Spule aufweisen. Deshalb kann der Anker beispielsweise mit einer Bohrung versehen sein, in welche der Betätigungsstößel eingesetzt werden kann, wobei er bevorzugt eingepresst werden kann, was eine kostengünstige und dauerhafte Verbindung zwischen Anker und Betätigungsstößel herstellt.

Gemäß einer vorteilhaften Ausbildung der Erfindung kann der Betätigungsstößel zum Druckausgleich zwischen einer Vorder- und einer Rückseite des Ankers zwischen dem Anker und der Lagerbuchse ein oder mehrere Querbohrungen aufweisen, welche in eine zentrale, in die Bohrung des Ankers führende Längsbohrung münden.

Eine andere vorteilhafte Ausbildung der Erfindung sieht dagegen vor, dass der Betätigungsstößel Abflachungen aufweist, welche sich auf beiden Seiten über einen Einpressbereich der Bohrung hinaus erstrecken, und die Bohrung gestuft ausgebildet ist und einen im Bereich der Abflachungen beginnenden, vergrößerten Innendurchmesser aufweist. Die Abflachungen und der vergrößerte Innendurchmesser können einfach und kostengünstig hergestellt werden, so dass der Volumen- und Druckausgleich in einfacher und kostengünstiger Weise sichergestellt werden kann.

Alternativ können der Betätigungsstößel und der Anker einteilig vorgesehen sei, wodurch sich durch den Entfall der Bohrung zur Aufnahme des Stößels eine hohe

Magnetkraft bei kompakter Bauform ergibt. Ferner kann hierdurch die Koaxialität der beiden Bestandteile verbessert werden.

Der Anker kann in dieser Ausführungsform kostengünstig aus einem Automatenstahl hergestellt sein.

Gemäß einer vorteilhaften Ausführungsform der Erfindung kann der Anker in einer nichtmagnetischen Hülse in der auf den Polkerneinsatz weisenden axialen Richtung verschiebbar ausgeführt sein.

Wenn diese Hülse einen auf den gesamten vom Anker überfahrenden Arbeitsbereich durchgehenden Innendurchmesser aufweist, kann der Anker über dessen gesamte Länge geführt werden und es ist sichergestellt, dass der Anker sich nicht schräg stellen kann, was ansonsten zu hohen magnetischen Radialkräften auf den Anker und damit zu einer hohen Reibung gegenüber dem Polrohr führen würde.

Sind das Polrohr und der Polkern einteilig ausgeführt und ist der Anker hierin in der auf den Polkerneinsatz weisenden axialen Richtung verschiebbar ausgeführt, kann gemäß einer alternativen Ausführungsform ebenfalls eine Führung des Ankers sichergestellt werden.

Vorzugsweise weist der Anker an einem dem Abschlusselement zugewandten Ende als Führungsfläche einen Durchmesserabsatz zur Führung im Ankerraum auf. Mit der Lagerung des Betätigungsstößels in der Lagerbuchse als zweite Lagerstelle erlaubt diese Zweipunktlagerung mit großem Lagerabstand eine gute Führung des Ankers, da kleine Koaxialfehler von einem Außendurchmesser des Polkerneinsatzes zu einem Innendurchmesser der Lagerbuchse sowie von einem Ankeraußendurchmesser und einem Stößelaußendurchmesser ausgeglichen werden können.

Die Führungsfläche des Ankers kann gemäß einem Ausführungsbeispiel polygonal ausgebildet sein und umlaufend gleichmäßig verteilte Abflachungen zum Druckausgleich zwischen einer Vorder- und einer Rückseite des Ankers aufweisen.

Eine besonders kostengünstige alternative Ausführungsform sieht vor, die

Führungsfläche des Ankers als zylindrischer Durchmesserabsatz mit einem vergrößerten Außendurchmesser vorzusehen.

Vorteilhaft kann das Gehäuse mit einem Kunststoffspritzgussverfahren hergestellt sein. Auf diese Weise ist es in kostengünstiger Weise möglich, das Gehäuse des Zentralaktuators aus Spritzgusskunststoff zu fertigen, sofern die verschiedenen Komponenten des Poljochs beim Spritzgussverfahren eingelegt sind, die den geschlossenen Magnetfluss gewährleisten. Den Abschluss des Gehäuses gegen einen Außenraum des Zentralaktuators bildet der Abschlussdeckel, welcher vorzugsweise mittels Ultraschallnieten an dem Gehäuse befestigt vorgesehen ist.

### Kurze Beschreibung der Zeichnungen

Weitere Vorteile ergeben sich aus der folgenden Zeichnungsbeschreibung. In den Zeichnungen sind Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

### Es zeigen beispielhaft:

- Fig. 1: einen Schnitt durch einen Zentralaktuator nach einem ersten Ausführungsbeispiel der Erfindung;
- Fig. 2: einen Schnitt durch das Abschlusselement des Zentralaktuators gemäß Fig. 1;
- Fig. 3: einen Schnitt durch einen Zentralaktuator nach einem zweiten Ausführungsbeispiel der Erfindung;
- Fig. 4: einen Anker des zweiten Ausführungsbeispiels gemäß Fig. 3;
- Fig. 5: einen Schnitt durch einen Zentralaktuator nach einem dritten Ausführungsbeispiel der Erfindung und
- Fig. 6: eine vergrößerte Darstellung des Ankers mit eingepresstem Betätigungsstößel des dritten Ausführungsbeispiels gemäß Fig. 5.

### Ausführungsformen der Erfindung

In den Figuren sind gleiche oder gleichartige Komponenten mit gleichen Bezugszeichen beziffert. Die Figuren zeigen lediglich Beispiele und sind nicht beschränkend zu verstehen.

Fig. 1 zeigt einen Schnitt durch einen Zentralaktuator 10 nach einem ersten Ausführungsbeispiel der Erfindung. Der Zentralaktuator 10, der insbesondere für ein Magnetventil eines Schwenkmotornockenwellenverstellers geeignet ist, umfasst dabei ein Polrohr 12, das innerhalb einer zylinderförmig ausgebildeten, ein Magnetfeld erzeugenden Spule 52 angeordnet ist, sowie ein Gehäuse 46, welches den Zentralaktuator 10 umschließt. Das Gehäuse 46 ist mit einem Kunststoffspritzgussverfahren hergestellt, so dass es in kostengünstiger Weise möglich ist, das Gehäuse 46 zu fertigen und gleichzeitig verschiedenen Komponenten eines Poljochs 50 beim Spritzgussverfahren einzulegen, die den geschlossenen Magnetfluss gewährleisten.

Weiter umfasst der Zentralaktuator 10 ein in Fig. 2 vergrößert dargestelltes Abschlusselement 18, welches das Gehäuse 46 abschließt, wobei das Abschlusselement 18 einen Polkerneinsatz 22 mit einer zentralen Bohrung 24 und eine in der zentralen Bohrung 24 des Polkerneinsatzes 22 angeordnete Lagerbuchse 26 umfasst. Ferner umfasst es einen Abschlussdeckel 42 und ist als vormontierbare Einheit vorgesehen.

Der Abschlussdeckel 42 ist beispielsweise mittels Ultraschallnieten an dem Gehäuse 46 befestigt vorgesehen. Dafür weist das Gehäuse 46 eine Ultraschallgeometrie in Form von mehreren Vorsprünge 62 auf, welche durch Bohrungen 64 des Abschlussdeckels 42 hindurchragen. Die Vorsprünge 62 werden durch das Ultraschallnieten schmelzverformt, so dass der Abschlussdeckel 42 sicher an dem Gehäuse 46 befestigt ist.

Wie insbesondere aus Fig. 2 ersichtlich ist, weist auch der Abschlussdeckel 42 eine zentrale Bohrung 43 auf, in welcher die Lagerbuchse 26 angeordnet ist.

Zweckmäßigerweise ist dabei die Lagerbuchse 26 mit einem Kunststoffspritzgussverfahren hergestellt und der Abschlussdeckel 42 und der Polkerneinsatz 22 sind als Einlegeteile vorgesehen, welche bei der Herstellung der Lagerbuchse 26 in das Spritzwerkzeug eingelegt und im Bereich ihrer zentralen Bohrungen 24, 43 von dem Werkstoff der Lagerbuchse umspritzt werden. Dadurch ist eine dauerhafte Abdichtung der Lagerbuchse 26 gegen den Polkerneinsatz 22 und den Abschlussdeckel 42 gegeben.

Ein Betätigungsstößel 20 ist an einem Anker 28 angeordnet, welcher innerhalb eines Ankerraums 60 in einer auf den Polkerneinsatz 22 weisenden axialen Richtung L verschiebbar ausgeführt ist, und ist in der Lagerbuchse 26 axial verschiebbar gelagert, während der Anker 28 in einer nichtmagnetischen Hülse 29 gelagert ist. Diese ist in dem Polrohr 12 und einem Polkern 14 gelagert. Wie ersichtlich erstreckt sich die Hülse 29 bis zu einem von dem Abschlussdeckel 42 verschlossenen Ende eines Ankerraumes 60 und weist einen auf den gesamten vom Anker 28 überfahrenden Arbeitsbereich durchgehenden Innendurchmesser auf, so dass dieser über seine gesamte Länge geführt werden kann. Zudem ist dadurch sichergestellt, dass der Anker 28 sich nicht schräg stellen kann, was ansonsten zu hohen magnetischen Radialkräften auf den Anker 28 und damit zu einer hohen Reibung gegenüber dem Polrohr 12 führen würde. Die Abdichtung der Hülse 29 erfolgt mittels eines ringförmigen Dichtelementes 56, welches zwischen einem Bund 58 der Hülse 29 und dem Gehäuse 46 angeordnet ist und an dem Abschlussdeckel 42 und einem Teil des Poljochs 50 dichtend anliegt.

Gemäß einer nicht dargestellten Ausführungsform können das Polrohr 12 und der Polkern 14 einteilig ausgeführt sein. Die Hülse 29 kann in diesem Fall entfallen und der Anker 28 ist hierin in der auf den Polkerneinsatz weisenden axialen Richtung verschiebbar ausgeführt.

Die Lagerbuchse 26 weist in axialer Richtung angeordnete Ausnehmungen 32 zum Druckausgleich zwischen Ankerraum 60 und Außenraum 54 des Zentralaktuators 10 auf. Der Druckausgleich stellt einen Volumenausgleich des eingeschlossenen Hydraulikfluids oder der eingeschlossenen Luft zwischen dem Ankerraum 60 und einem Außenraum des Zentralaktuators 10 sicher. Ein solcher Druckausgleich ist sowohl bei trockenem Betrieb, also luftgefülltem Ankerraum 60, also auch bei Betrieb mit Hydraulikfluid im Ankerraum 60 von Bedeutung.

Die Lagerbuchse 26 weist auf ihrer dem Anker 28 zugewandten Seite einen Bund 40 als Anschlag des Ankers 28 bei seiner axialen Bewegung auf. Ein solcher fester Anschlag hält die Stirnseite des Ankers 28 auf einem gewissen Abstand von dem scheibenförmig ausgeführten Polkerneinsatz 22 und verhindert so ein Festkleben des Ankers 28 mit der Stirnseite des Ankers 28 an dem Polkerneinsatz 22. Ein Kleben würde das Bewegungsverhaltens des Ankers 28 verändern und die zum Betrieb des Ankers 28 nötigen Magnetkräfte signifikant beeinflussen, sodass das gesamte dynamische Verhalten des Zentralaktuators 10 dadurch geändert wäre. Deshalb kann ein solcher Bund 40 als Antiklebscheibe das dynamische Verhalten sowie den Energieverbrauch eines Zentralaktuators 10, der mit Magnetkräften betrieben wird, positiv beeinflussen.

Der Betätigungsstößel 20 ist in eine zentrale Bohrung 30 des Ankers 28 einpressbar. Wenn der Betätigungsstößel 20 aus einem anderen Werkstoff als der Anker 28 ausgeführt ist, stellt dies eine günstige Lösung der Verbindung beider Bauteile dar. Das Poljoch 50, das aus mehreren Platten und/oder Rohren gebildet sein kann, umschließt die Spule 52 auf ihren Außenseiten, wodurch die Spule 52 möglichst vollständig von magnetischem Werkstoff umgeben, da im Inneren der Spule 52 das Polrohr 12 ausgebildet ist. Dadurch wird der von der Spule 52 erzeugte Magnetfluss möglichst günstig auf den Volumenbereich, in dem sich der Anker 28 bewegen kann, konzentriert.

Ein Druckausgleich zwischen einer Vorder- und einer Rückseite des Ankers 28 wird dadurch ermöglicht, dass der Betätigungsstößel 20 zwischen dem Anker 28 und der Lagerbuches 26 ein oder mehrere Querbohrungen 71 aufweist, welche in eine zentrale, in die Bohrung 30 des Ankers 28 führende Längsbohrung 72 münden, so dass der Anker 28 beidseitig mit dem gleichen Hydraulikdruck beaufschlagt ist.

Der Anker 28 kann ferner mittels einer Zweipunktlagerung gelagert sein, wie zu einem nachfolgenden Ausführungsbeispiel beschrieben ist.

Fig. 3 zeigt einen Schnitt durch einen Zentralaktuator 10' nach einem zweiten Ausführungsbeispiel der Erfindung. Dieses unterscheidet sich zum ersten Ausführungsbeispiel lediglich darin, dass der Anker 28' und der Betätigungsstößel 20' einteilig hergestellt sind. Die beiden in Fig. 4 dargestellten Bauteile sind dabei aus demselben Werkstoff ausgebildet und der Betätigungsstößel 20' kann wie auch der Anker 28' aus einem weichmagnetischen Werkstoff gebildet sein. Damit lässt sich ein möglichst kompakter Zentralaktuator 10' aufbauen.

Eine Führungsfläche 66 an einem dem Abschlusselement 18 abgewandten Ende des Ankers 28' ist als Durchmesserabsatz 75 polygonal ausgebildet und weist umlaufend gleichmäßig verteilte Abflachungen 68 auf, durch welche ein Druckausgleich zwischen der Vorder- und der Rückseite des Ankers 28' ermöglicht wird.

Der als Führungsfläche 66 dienende Durchmesserabsatz 75 bildet eine erste Lagerstelle des Ankers 28'. Als zweite Lagerstelle des Ankers 28' dient die Lagerung des Betätigungsstiftes 20' in einer gestuften Ausnehmung 70 der Lagerbuchse 26, welche insbesondere in Fig. 2 ersichtlich ist. Diese Zweipunktlagerung mit großem Lagerabstand erlaubt eine gute Führung des Ankers 28', da kleine Koaxialfehler von einem Außendurchmesser des Polkerneinsatzes 22 zu einem Innendurchmesser der Lagerbuchse 26 sowie von einem Ankeraußendurchmesser und einem Stößelaußendurchmesser ausgeglichen werden können.

Den Fig. 5 und 6 ist ein weiteres Ausführungsbeispiel der Erfindung zu entnehmen, welches sich zum ersten Ausführungsbeispiel im Wesentlichen durch die Ausgestaltung des Druckausgleichs zwischen der Vorder- und der Rückseite des Ankers 28" unterscheidet.

Wie auch zum ersten Ausführungsbeispiel beschrieben, ist der Betätigungsstößel 20" in eine zentrale Bohrung 30" des Ankers 28" eingepresst. Im Unterschied hierzu weist der im Wesentlichen zylindrische Betätigungsstößel 20" im Einpressbereich Abflachungen 73 auf, welche beispielsweise gefräst oder schlaggedreht ausgebildet sind, um einen Volumen- bzw. Druckausgleich zwischen der Vorder- und der Rückseite des Ankers 28" darzustellen. Das gezeigte Ausführungsbeispiel weist exemplarisch drei am Umfang verteilte Abflachungen 73 auf.

Wie insbesondere aus Fig. 6 ersichtlich ist, welche den Anker 28" mit dem eingepressten Betätigungsstößel 20" in vergrößerter Darstellung im Schnitt zeigt, erstrecken sich die Abflachungen 73 auf beiden Seiten über den Einpressbereich der Bohrung 30" hinaus. Um den Betätigungsstößels 20" spitzenlos auszugestalten und damit eine kostengünstige Herstellung zu ermöglichen, erstrecken sich die Abflachungen 73 nicht bis zu einem Ende 74 des Betätigungsstößels 20". Die Bohrung 30" ist gestuft ausgebildet und weist einen im Bereich der Abflachungen 73 beginnenden vergrößerten Innendurchmesser auf, um einen Volumenausgleich über die Abflachungen 73 und dem Ende 74 zu ermöglichen. Hierdurch können Axialbohrungen im Anker 28" oder Längsabflachungen an der Außenseite des Ankers 28" entfallen, welche kostenintensiv am Anker vorgesehen werden müssen und sich zudem negativ auf die Magnetkraft auswirken.

Um die vorstehend beschriebene, vorteilhafte Zweipunktlagerung vorzusehen, weist der Anker 28" in einem Endbereich einen zylindrischen Durchmesserabsatz 75" auf, welcher mit einem vergrößerten Außendurchmesser die Führungsfläche 66" bildet.

### Bezugszeichenliste

- 10, 10', 10": Zentralaktuator
- 12: Polrohr
- 14: Polkern
- 18: Abschlusselement
- 20, 20', 20": Betätigungsstößel
- 22: Polkerneinsatz
- 24: Bohrung
- 26: Lagerbuchse
- 28, 28', 28": Anker
- 29: Hülse
- 30, 30": Bohrung
- 32: Ausnehmung
- 40: Bund
- 42: Abschlussdeckel
- 43: Bohrung
- 46: Gehäuse
- 50: Poljoch
- 52: Spule
- 54: Außenraum
- 56: Dichtelement
- 58: Bund
- 60: Ankerraum
- 62: Vorsprung
- 64: Bohrung
- 66, 60": Führungsfläche
- 68: Abflachungen
- 70: Ausnehmung
- 71: Querbohrung
- 72: Längsbohrung
- 73: Abflachung
- 74: Ende
- 75, 75": Durchmesserabsatz
- L: Richtung

## Patentansprüche

1. Zentralaktuator (10, 10', 10"), insbesondere für ein Magnetventil eines Schwenkmotornockenwellenverstellers, umfassend ein Gehäuse (46), das den Zentralaktuator (10, 10', 10") umschließt, ein Polrohr (12) und einen Polkern (14), welche innerhalb mindestens einer ein Magnetfeld erzeugenden Spule (52) angeordnet sind, sowie einen Betätigungsstößel (20, 20', 20"), der an einem Anker (28, 28', 28") angeordnet ist, welcher in einem Ankerraum (60) in axialen Richtung (L) verschiebbar ausgeführt, wobei ein Abschlusselement (18) zum Verschließen des Ankerraums (60) vorgesehen ist, welches wenigstens einen Polkerneinsatz (22) mit einer zentralen Bohrung (24) und eine in der zentralen Bohrung (24) des Polkerneinsatzes (22) angeordnete Lagerbuchse (26) umfasst, wobei der Betätigungsstößel (20, 20', 20") in der Lagerbuchse (26) axial verschiebbar gelagert ist, wobei das Abschlusselement (18) ferner einen Abschlussdeckel (42) umfasst, **dadurch gekennzeichnet, dass** das Abschlusselement als vormontierbare Einheit vorgesehen ist, wobei der Abschlussdeckel (42) eine zentrale Bohrung (43) aufweist, in welcher die Lagerbuchse (26) angeordnet ist und die Lagerbuchse (26) mit einem Kunststoffspritzgussverfahren hergestellt ist, wobei der Abschlussdeckel (42) und der Polkerneinsatz (22) als Einlegeteile vorgesehen sind, welche im Bereich ihrer zentralen Bohrungen (24, 43) von dem Werkstoff der Lagerbuchse (26) umspritzt vorgesehen sind.

2. Zentralaktuator (10, 10', 10") nach Anspruch 1, **dadurch gekennzeichnet, dass** die Lagerbuchse (26) in axialer Richtung (L) angeordnete Ausnehmungen (32) zum Druckausgleich zwischen Ankerraum (60) und Außenraum (54) des Zentralaktuators aufweist.

3. Zentralaktuator (10, 10', 10") nach einem der vorhergehenden Ansprüche, **dadurch gekennzeichnet, dass** die Lagerbuchse (26) auf ihrer dem Anker (28) zugewandten Seite einen Bund (40) als Anschlag des Ankers (28, 28', 28") bei seiner axialen Bewegung aufweist.

4. Zentralaktuator (10, 10") nach einem der vorhergehenden Ansprüche, **dadurch gekennzeichnet, dass** der Betätigungsstößel (20, 20") in eine zentrale Bohrung (30, 30") des Ankers (28, 28") einpressbar ist.

5. Zentralaktuator (10, 10") nach einem der vorhergehenden Ansprüche, **dadurch gekennzeichnet, dass** der Betätigungsstößel (20, 20") aus einem weichmagnetischen Werkstoff gebildet ist.

6. Zentralaktuator (10) nach einem der vorhergehenden Ansprüche, **dadurch gekennzeichnet, dass** der Betätigungsstößel (20) zum Druckausgleich zwischen einer Vorder- und einer Rückseite des Ankers (28) zwischen dem Anker (28) und der Lagerbuchse (26) ein oder mehrere Querbohrungen (71) aufweist, welche in eine zentrale, in die Bohrung (30) des Ankers (28) führende Längsbohrung (72) münden.

7. Zentralaktuator (10") nach einem der vorhergehenden Ansprüche 1 bis 5, **dadurch gekennzeichnet, dass** der Betätigungsstößel (20") Abflachungen (73) aufweist, welche sich auf beiden Seiten über einen Einpressbereich der Bohrung (30") hinaus erstrecken, und die Bohrung (30") gestuft ausgebildet ist und einen im Bereich der Abflachungen (73) beginnenden, vergrößerten Innendurchmesser aufweist.

8. Zentralaktuator (10') nach einem der vorhergehenden Ansprüche 1 bis 3, **dadurch gekennzeichnet, dass** der Betätigungsstößel (20') und der Anker (28') einteilig vorgesehen sind.

9. Zentralaktuator (10, 10', 10") nach einem der vorhergehenden Ansprüche, **dadurch gekennzeichnet, dass** Anker (28, 28', 28") in einer nichtmagnetischen Hülse (29) in der auf den Polkerneinsatz (22) weisenden axialen Richtung (L) verschiebbar ausgeführt.

10. Zentralaktuator (10, 10', 10") nach einem der vorhergehenden Ansprüche 1 bis 8, **dadurch gekennzeichnet, dass** das Polrohr (12) und der Polkern (14) einteilig ausgeführt sind und der Anker (28, 28', 28") hierin in der auf den Polkerneinsatz (22) weisenden axialen Richtung (L) verschiebbar ausgeführt ist.

11. Zentralaktuator (10', 10") nach einem der vorhergehenden Ansprüche, **dadurch gekennzeichnet, dass** der Anker (28', 28") an einem dem Abschlusselement (18) zugewandten Ende als Führungsfläche (66, 66") einen Durchmesserabsatz (75, 75") zur Führung im Ankerraum (60) aufweist.

12. Zentralaktuator (10') nach Anspruch 11, **dadurch gekennzeichnet, dass** die Führungsfläche (66) des Ankers (28') polygonal ausgebildet ist und umlaufend gleichmäßig verteilte Abflachungen (68) zum Druckausgleich zwischen einer Vorder- und einer Rückseite des Ankers (28') aufweist.

13. Zentralaktuator (10") nach Anspruch 11, **dadurch gekennzeichnet, dass** die Führungsfläche (66") des Ankers (28") als zylindrischer Durchmesserabsatz (75") mit einem vergrößertem Außendurchmesser vorgesehen ist.

14. Zentralaktuator (10, 10', 10") nach einem der vorhergehenden Ansprüche, **dadurch gekennzeichnet, dass** das Gehäuse (46) mit einem Kunststoffspritzgussverfahren hergestellt ist.

15. Zentralaktuator (10, 10', 10") nach Anspruch 14, **dadurch gekennzeichnet, dass** der Abschlussdeckel (42) mittels Ultraschallnieten an dem Gehäuse (46) befestigt vorgesehen ist.

## Claims

1. Central actuator (10, 10', 10"), in particular for a solenoid valve of an oscillating motor camshaft adjuster, comprising a housing (46) which encloses the central actuator (10, 10', 10"), a pole tube (12) and a pole core (14) which are arranged within at least one coil (52) which generates a magnetic field, and an actuating tappet (20, 20', 20") which is arranged on an armature (28, 28', 28") which is configured such that it can be displaced in the axial direction (L) in an armature space (60), a termination element (18) for closing the armature space (60) being provided, which termination element (18) comprises at least one pole core insert (22), with a central bore (24), and a bearing bush (26) which is arranged in the central bore (24) of the pole core insert (22), the actuating tappet (20, 20', 20") being arranged axially displaceably in the bearing bush (26), the termination element (18) comprising, furthermore, a termination cover (42), **characterized in that** the termination element is provided as a unit which can be preassembled, the termination cover (42) having a central bore (43), in which the bearing bush (26) is arranged, and the bearing bush (26) being produced by way of a plastic injection moulding method, the termination cover (42) and the pole core insert (22) being provided as insert parts which are provided such that they are encapsulated by the material of the bearing bush (26) in the region of the central bores (24, 43).

2. Central actuator (10, 10', 10") according to Claim 1, **characterized in that** the bearing bush (26) has recesses (32) which are arranged in the axial direction (L) for pressure equalization between the armature space (60) and the outer space (54) of the central actuator.

3. Central actuator (10, 10', 10") according to either of the preceding claims, **characterized in that**, on its side which faces the armature (28), the bearing bush (26) has a collar (40) as a stop of the armature (28, 28', 28") during the axial movement of the latter.

4. Central actuator (10, 10") according to one of the preceding claims, **characterized in that** the actuating tappet (20, 20") can be pressed into a central bore (30, 30") of the armature (28, 28").

5. Central actuator (10, 10") according to one of the preceding claims, **characterized in that** the actuating tappet (20, 20") is formed from a magnetically soft material.

6. Central actuator (10) according to one of the preceding claims, **characterized in that**, for pressure equalization between a front side and a rear side of the armature (28), the actuating tappet (20) has one or more transverse bores (71) between the armature (28) and the bearing bush (26), which transverse bore or bores (71) opens/open into a central longitudinal bore (72) which leads into the bore (30) of the armature (28).

7. Central actuator (10") according to one of the preceding Claims 1 to 5, **characterized in that** the actuating tappet (20") has flattened portions (73) which extend on both sides beyond the press-in region of the bore (30"), and the bore (30") is of stepped configuration and has an enlarged internal diameter which begins in the region of the flattened portions (73).

8. Central actuator (10') according to one of the preceding Claims 1 to 3, **characterized in that** the actuating tappet (20') and the amateur (28') are provided in one piece.

9. Central actuator (10, 10', 10") according to one of the preceding claims, **characterized in that** the armature (28, 28', 28") is configured such that it can be displaced in a non-magnetic sleeve (29) in the axial direction (L) which points onto the pole core insert (22) .

10. Central actuator (10, 10', 10") according to one of the preceding Claims 1 to 8, **characterized in that** the pole tube (12) and the pole core (14) are configured in one piece, and the armature (28, 28', 28") is configured such that it can be displaced therein in the axial direction (L) which points onto the pole core insert (22) .

11. Central actuator (10', 10") according to one of the preceding claims, **characterized in that**, at an end which faces the termination element (18), the armature (28', 28") has a diameter shoulder (75, 75") as guide face (66, 66") for guidance in the armature space (60).

12. Central actuator (10') according to Claim 11, **characterized in that** the guide face (66) of the armature (28') is of polygonal configuration, and has flattened portions (68) which are distributed uniformly around the periphery for pressure equalization between a front side and a rear side of the armature (28').

13. Central actuator (10") according to Claim 11, **characterized in that** the guide face (66") of the amateur (28") is provided as a cylindrical diameter step (75") with an increased external diameter.

14. Central actuator (10, 10', 10") according to one of the preceding claims, **characterized in that** the housing (46) is produced by way of a plastic injection moulding method.

15. Central actuator (10, 10', 10") according to Claim 14, **characterized in that** the termination cover (42) is provided such that it is fastened to the housing (46) by means of ultrasonic rivets.

## Revendications

1. Actionneur central (10, 10', 10"), en particulier pour une électrovanne d'un déphaseur d'arbre à cames à moteur oscillant, comportant un boîtier (46) qui entoure l'actionneur central (10, 10', 10"), un tube polaire (12) et un noyau polaire (14), lesquels sont disposés à l'intérieur d'au moins une bobine (52) générant un champ magnétique, ainsi qu'un poussoir d'actionnement (20, 20', 20"), lequel est disposé au niveau d'un induit (28, 28', 28") qui est réalisé de manière déplaçable dans la direction axiale (L) dans un espace d'induit (60), un élément de fermeture (18) servant à la fermeture de l'espace d'induit (60) étant prévu, lequel comporte au moins un insert de noyau polaire (22) doté d'un alésage central (24) et un coussinet (26) disposé dans l'alésage central (24) de l'insert de noyau polaire (22), le poussoir d'actionnement (20, 20', 20") étant monté de manière déplaçable axialement dans le coussinet (26), l'élément de fermeture (18) comportant en outre un capot de fermeture (42), **caractérisé en ce que** l'élément de fermeture est prévu en tant qu'unité pouvant être prémontée, le capot de fermeture (42) comprenant un alésage central (43) dans lequel le coussinet (26) est disposé et le coussinet (26) étant fabriqué à l'aide d'un procédé de moulage par injection de matière synthétique, le capot de fermeture (42) et l'insert de noyau polaire (22) étant prévus comme pièces d'insertion, lesquelles sont prévues de manière à être enrobées par injection par la matière du coussinet (26) dans la région de leurs alésages centraux (24, 43).

2. Actionneur central (10, 10', 10") selon la revendication 1,
**caractérisé en ce que** le coussinet (26) comprend des évidements (32) disposés dans la direction axiale (L) pour la compensation de pression entre l'espace d'induit (60) et l'espace extérieur (54) de l'actionneur central.

3. Actionneur central (10, 10', 10") selon l'une des revendications précédentes, **caractérisé en ce que** le coussinet (26) comprend, sur son côté tourné vers l'induit (28), un épaulement (40) en tant que butée de l'induit (28, 28', 28") lors de son déplacement axial.

4. Actionneur central (10, 10") selon l'une des revendications précédentes, **caractérisé en ce que** le poussoir d'actionnement (20, 20") peut être enfoncé dans un alésage central (30, 30") de l'induit (28, 28").

5. Actionneur central (10, 10") selon l'une des revendications précédentes, **caractérisé en ce que** le poussoir d'actionnement (20, 20") est formé à partir d'une matière magnétiquement douce.

6. Actionneur central (10) selon l'une des revendications précédentes, **caractérisé en ce que** le poussoir d'actionnement (20) comprend, pour la compensation de pression entre un côté avant et un côté arrière de l'induit (28), un ou plusieurs alésages transversaux (71) entre l'induit (28) et le coussinet (26), lesquels alésages transversaux débouchent dans un alésage longitudinal central (72) menant dans l'alésage (30) de l'induit (28).

7. Actionneur central (10") selon l'une des revendications précédentes 1 à 5, **caractérisé en ce que** le poussoir d'actionnement (20") comprend des aplatissements (73), lesquels s'étendent des deux côtés au-delà d'une région d'enfoncement de l'alésage (30"), et l'alésage (30") est formé de manière étagée et présente un diamètre intérieur agrandi commençant dans la région des aplatissements (73).

8. Actionneur central (10') selon l'une des revendications précédentes 1 à 3, **caractérisé en ce que** le poussoir d'actionnement (20') et l'induit (28') sont prévus d'une seule pièce.

9. Actionneur central (10, 10', 10") selon l'une des revendications précédentes, **caractérisé en ce que** l'induit (28, 28', 28") est guidé de manière déplaçable dans une douille (29) non magnétique dans la direction axiale (L) orientée vers l'insert de noyau polaire (22).

10. Actionneur central (10, 10', 10") selon l'une des revendications précédentes 1 à 8, **caractérisé en ce que** le tube polaire (12) et le noyau polaire (14) sont réalisés d'une seule pièce et l'induit (28, 28', 28") est réalisé de manière déplaçable dans ceux-ci dans la direction axiale (L) orientée vers l'insert de noyau polaire (22).

11. Actionneur central (10', 10") selon l'une des revendications précédentes, **caractérisé en ce que** l'induit (28', 28") comprend, à une extrémité tournée vers l'élément de fermeture (18), en tant que surface de guidage (66, 66"), un épaulement de diamètre (75, 75") servant au guidage dans l'espace d'induit (60).

12. Actionneur central (10') selon la revendication 11, **caractérisé en ce que** la surface de guidage (66) de l'induit (28') est formée de manière polygonale et comprend des aplatissements (68) répartis de manière uniforme en périphérie et servant à la compensation de pression entre un côté avant et un côté arrière de l'induit (28').

13. Actionneur central (10") selon la revendication 11, **caractérisé en ce que** la surface de guidage (66") de l'induit (28") est prévue en tant qu'épaulement de diamètre cylindrique (75") présentant un diamètre extérieur agrandi.

14. Actionneur central (10, 10', 10") selon l'une des revendications précédentes, **caractérisé en ce que** le boîtier (46) est fabriqué à l'aide d'un procédé de moulage par injection de matière synthétique.

15. Actionneur central (10, 10', 10") selon la revendication 14, **caractérisé en ce que** le capot de fermeture (42) est prévu de manière fixée au boîtier (46) par rivetage par ultrasons.
